# EUROPÄISCHE PATENTSCHRIFT

(11) **EP 1 872 689 B1**
(45) Veröffentlichungstag und Bekanntmachung des Hinweises auf die Patenterteilung: **30.12.2009**
(21) Anmeldenummer: 06022177.7
(22) Anmeldetag: 23.10.2006
(51) Int. Cl.: A47C 7/46

(54) **Stuhl mit automatisch verstellbarer Lumbalstütze**
Chair with automatically adjustable lumbar support
Chaise avec support lombaire réglable automatiquement

(30) Priorität: 26.06.2006 DE 102006029537
(43) Veröffentlichungstag der Anmeldung: 02.01.2008
(73) Patentinhaber: Dauphin Entwicklungs- u. Beteiligungs GmbH, 91217 Hersbruck (DE)
(72) Erfinder: Dauphin, Elke, 91217 Hersbruck (DE)
(74) Vertreter: Lösch, Christoph Ludwig Klaus

(56) Entgegenhaltungen:
- EP-A- 1 327 400
- EP-B1- 1 082 037
- US-A1- 2002 130 541

## Beschreibung

Die Erfindung betrifft einen Stuhl, insbesondere einen Bürostuhl, mit einer an einem Träger über einen Lehnenträger angelenkten Rücklehne mit einer verstellbaren Lumbalstütze sowie einer Sitzfläche, die am Träger angebracht ist. Ein solcher Stuhl ist z.B. aus US 2002/0130541 A1 bekannt.

Der Erfindung liegt die Aufgabe zugrunde, einen Stuhl anzubieten, der eine besonders komfortable automatische Verstellmöglichkeit bietet.

Diese Aufgabe wird durch einen Stuhl mit den Merkmalen des Patentanspruchs 1 gelöst, Vorteilhafte Ausführungsformen des Stuhls sind in den Unteransprüchen beschrieben.

Der Stuhl sieht eine Kopplung der Neigungsposition der Rückenlehne und der Verstellposition der Lumbalstütze über ein Kopplungselement derart vor, daß eine nach hinten gerichtet Kippbewegung der Rückenlehne eine Veränderung der Verstellposition der Lumbalstütze, insbesondere eine Entspannung der Lumbalstütze veranlaßt und eine nach vorne gerichtete Kippbewegung der Rückenlehne ebenfalls eine Veränderung der Verstellposition der Lumbalstütze, insbesondere eine Spannung der Lumbalstütze veranlaßt.

Erfindungsgemäß besitzt der Lehnenträger der Rückenlehne auch ein integriertes Verstellelement zur Höhenverstellung der Rückenlehne gegenüber dem Lehnenträger.

Somit ist eine Lumbalstütze vorhanden, die sich abhängig von der Neigungsposition der Rückenlehne anspannt bzw. entspannt und so eine optimierte Ausformung der Rückenlehne ermöglicht.

Abhängig von der durch den Benutzer des Stuhls herbeigeführten Neigung der Rückenlehne wird die in die Rückenlehne integrierte Lumbalstütze automatisch verstellt, so daß insbesondere beim Zurücklehnen des Benutzers eine Entspannung der Lumbalstütze und damit eine ergonomisch vorteilhafte Abstützung im Lumbalbereich des Benutzers erfolgt.

Beim nach vorne lehnen des Benutzers wird die Lumbalstütze angespannt, so daß auch für diesen Fall eine ergonomisch gewünschte Einstellung der Lumbalstütze automatisch erfolgt.

Somit wird automatisch nach Wahl der Neigungsposition der Rückenlehne durch den Benutzer eine ergonomisch gewünschte und gesundheitlich vorteilhafte Einstellung der Lumbalstütze selbsttätig ohne Zutun des Benutzers erreicht.

Gemäß einer vorteilhaften Ausführungsform der Erfindung ist das Kopplungselement als Seilzug (Bowdenzug) ausgebildet.

Bei einer Veränderung der Neigungsposition der Rückenlehne gegenüber der Sitzfläche wird das Kopplungselement angespannt oder entspannt. Bei Verwendung eines Seilzugs wird der Seilzug, der mit seinem einen Ende an der Lumbalstütze, und mit seinem anderen Ende an oder im Bereich der Sitzfläche des Stuhls angebracht ist, bei einem Neigen der Rückenlehne nach hinten entspannt, so daß durch Nachlassen der Spannung auf dem Seilzug die Lumbalstütze von der gespannten (also mehr oder weniger gewölbten) Position in eine entspannte (d.h. gering gewölbte oder vollständig ebene) Position überführt wird.

Nach einer weiteren vorteilhaften Ausführungsform ist das Kopplungselement in den Lehnenträger der Rückenlehnen integriert, so daß eine vom Bereich der Sitzfläche übertragene Betätigung des Kopplungselements durch das im Lehnenträger der Rückenlehne verlaufende Kopplungselement in die in der Rückenlehne integrierte Lumbalstütze überführt wird.

Weitere Einzelheiten der Erfindung gehen aus den Ausführungsbeispielen in den Zeichnungsfiguren hervor. Es zeigen:
- Fig. 1: eine Rückenansicht des Stuhlaufbaus,
- Fig. 2: eine Seitenansicht B des Stuhlaufbaus von Fig. 1,
- Fig. 3: eine Ansicht C von oben von Fig. 1,
- Fig.4: eine Vorderansicht des Stuhlaufbaus von Fig. 1 sowie
- Fig. 5: ein Schnitt A-A von Fig. 4.

Fig. 1 zeigt den Stuhlaufbau eines Stuhls 1 (ohne an sich bekannte Zusatzteile wie Armlehnen, Drehsäule, Fußgestell etc.) mit einem Träger 33 und einer an einem Lehnenträger 2 angelenkten Rückenlehne 3 mit einer in die Rückenlehne 3 integrierten Lumbalstütze 4 sowie einer im Bereich 5 am Träger 33 anbringbaren Sitzfläche 12 (vgl. Fig. 5).

Generell bezeichnen identische Bezugszeichen in den einzelnen Zeichnungsfiguren auch identisch bezeichnete und erläuterte Bauteile.

Die Lumbalstütze 4 besteht aus einzelnen Stützbereichen 6, 7, 8 und 9, die durch ein Kopplungselement 10, insbesondere einen Seilzug 11, dahingehend betätigbar sind, daß bei Spannung der Lumbalstütze 4 die einzelnen Stützbereiche 6, 7, 8 und 9 gewölbt zueinander und bei Entspannung die einzelnen Stützbereiche im wesentlichen eben und entspannt zueinander angeordnet sind.

Die Lumbalstütze 4 ist dabei an einem unteren Randbereich, z.B. am Stützbereich 9, an der Rückenlehne 3 angebracht, wobei durch Spannungsbeaufschlagung durch das Kopplungselement 10 der oberste Stützbereich 6 gegenüber den unteren Stützbereichen 7, 8 und 9 herangezogen wird, so daß die Abstände 14 zwischen den Stützbereichen 6, 7, 8 und 9 bei Spannung der Lumbalstütze 4 verringert werden.

Der Seilzug 11 ist dabei in den Lehnenträger 2 integriert und in einer Ausnehmung 15 gehalten. Durch die Ausnehmung 15 (vgl. Fig. 5) wird der Seilzug 11 in den Bereich unterhalb der Sitzfläche 12 geführt, die in Fig. 5 schematisch durch eine Linie angedeutet ist.

Bei Neigung der Rückenlehne 3 wird die Winkelposition der Rückenlehne 3 gegenüber der Sitzfläche 12 verändert.

Der Seilzug 11 besitzt dabei einen ersten (nicht sichtbaren) Endbereich, der mit dem Stützbereich 6 verbunden ist und einen weiteren Endbereich 13, der mittelbar oder direkt mit der Sitzfläche 12 verbunden ist.

In der Ausführungsform gemäß Fig. 5 ist der weitere Endbereich 13 an einer Halterung 14 der Sitzfläche 12 angelenkt.

Bei Veränderung der Neigungsposition der Rückenlehne 3 in Richtung 16 nach vorne durch Verschwenkung gegenüber der Sitzfläche 12 wird die Mantelung 17 des Seilzugs 11 vom Arretierungselement 18 beabstandet, der Abstand 19 wächst. Damit wird der Seilzug 11 gespannt und wird auch die Lumbalstütze 4 gespannt und die Abstände 14 zwischen den Stützbereichen 6, 7, 8 und 9 verringern sich.

Wenn die Rückenlehne 3 wieder nach hinten entgegen Richtung 16 geneigt wird, bewegt sich die Mantelung 17 wieder auf das Arretierungselement 18 zu, der Abstand 19 verringert sich und die Lumbalstütze 4 wird entspannt, die Abstände 14 zwischen den Stützbereichen 6, 7, 8 und 9 vergrößern sich

Nach einer weiteren Ausführungsform besitzt der Stuhl gemäß Fig. 1 alternativ oder ergänzend ein seitliches Verstellelement 20, welches selbsthemmend ausgebildet ist und wobei durch einen separaten Seilzug 21 eine eigene (ergänzende) Verstellung der Lumbalstütze 4 vorgenommen werden kann.

Das Verstellelement 21 besitzt einen Hebel 22, der in Richtung 23 verschiebbar ist und je nach Stellposition den Seilzug 21 derart betätigt, daß die Lumbalstütze 4 mehr oder weniger angespannt (gewölbt oder nicht gewölbt) ausgebildet ist.

Gemäß einer weiteren vorteilhaften Ausführungsform besitzt der Stuhl 1 ein in den Lehnenträger 2 integriertes Verstellelement 24, welches eine Höhenverstellung der Rückenlehne 3 gegenüber dem Lehnenträger 2 ermöglicht.

Das Verstellelement 24 besitzt dabei insbesondere eine Horizontalleiste 25, welche durch Verrastung eine Arretierung der Höhenposition der Rückenlehne 3 am Lehnenträger 2 ermöglicht.

Durch die Hebel 26 und/oder 27 kann für den jeweiligen Benutzer (Links- oder Rechtshänder) durch Betätigung der Hebel 26 und 27 in Richtung 28 eine Verschiebung der Horizontalleiste 25 durch Verschiebung der Ausnehmung 29 in Richtung 30 erfolgen, wodurch die Feder 31 gespannt wird.

Wenn die Hebel 26 und/oder 27 nicht mehr betätigt werden, wirkt die Federkraft der Feder 31 und die Horizontalleiste 25 wird entgegen Richtung 30 zurückbewegt, so daß wieder eine Arretierung der Rückenlehne 3 am Lehnenträger 2 in der neuen Höhenposition ermöglicht wird.

Der erfindungsgemäße Stuhl 1 besitzt somit einen Lehnenträger 2, bei dem in einer besonderen Ausführung sowohl eine integrierte Ausnehmung 15 zur Aufnahme eines Kopplungselements 10, insbesondere eines Seilzugs 11, vorgesehen ist und ferner eine integrierte Aufnahme eines Verstellelements 24 zur Höhenverstellung der Rückenlehne 3 gegenüber dem Lehnenträger 2 ermöglicht wird.

Dabei ist insbesondere der Seilzug 11 zunächst parallel zur Längserstreckung des Lehnenträgers 2 (vgl. Fig. 1) nach oben geführt und dann in einem Bogen 32 wieder nach unten zu den Stützbereichen 9 - 6 mit für unterschiedliche Höheneinstellungen der Rückenlehne 3 am Lehnenträger 2 ausreichender Länge geführt.

Erfindungsgemäß wird so ein mit der Sitzfläche 12 verbundenes Kopplungselement 10 (insbesondere Seilzug 11) angeboten, das gleichzeitig mit einer in die Rückenlehne 13 integrierten Höhenverstellung der Rückenlehne 3 (durch das Verstellelement 24) realisiert wird. Damit wird eine automatische Verstellung der Lumbalstütze 4 mit einer Höhenverstellbarkeit der Rückenlehne 3 realisiert.

### BEZUGSZEICHEN

- 1: Stuhl
- 2: Lehnenträger
- 3: Rückenlehne
- 4: Lumbalstütze
- 5: Bereich
- 6: Stützbereich
- 7: Stützbereich
- 8: Stützbereich
- 9: Stützbereich
- 10: Kopplungselement
- 11: Seilzug
- 12: Sitzfläche
- 13: Endbereich
- 14: Abstand
- 15: Ausnehmung
- 16: Richtung
- 17: Mantelung
- 18: Arretierungselement
- 19: Abstand
- 20: Verstellelement
- 21: Seilzug
- 22: Hebel
- 23: Richtung
- 24: Verstellelement
- 25: Horizontalleiste
- 26: Hebel
- 27: Hebel
- 28: Richtung
- 29: Ausnehmung
- 30: Richtung
- 31: Feder
- 32: Bogen
- 33: Träger

## Patentansprüche

1. Stuhl (1), insbesondere Bürostuhl, mit einer an einem Träger (33) über einen Lehnenträger (2) angelenkten Rückenlehne (3) mit einer verstellbaren Lumbalstütze (4) sowie einer Sitzfläche (12), die am Träger (33) angebracht ist, so daß die Neigungsposition der Rückenlehne (3) und die Verstellposition der Lumbalstütze (4) über ein Kopplungselement (10) derart miteinander gekoppelt sind, daß eine nach hinten gerichtete Kippbewegung der Rückenlehne (3) eine Veränderung der Verstellposition der Lumbalstütze (4), insbesondere eine Entspannung der Lumbalstütze (4), veranlaßt, und eine nach vorne gerichteten Kippbewegung der Rückenlehne (3) ebenfalls eine Veränderung der Verstellposition der Lumbalstütze (4), insbesondere eine Spannung der Lumbalstütze (4), veranlasst, **dadurch gekennzeichnet, daß** der Lehnenträger (2) der Rückenlehne (3) ein integriertes Verstellelement (24) zur Höhenverstellung der Rückenlehne (3) gegenüber dem Lehnenträger (2) aufweist.

2. Stuhl nach Anspruch 1,
**dadurch gekennzeichnet, daß** das Kopplungselement (10) mit einem ersten Endbereich an der Lumbalstütze (4) und mit einem weiteren Endbereich an der Sitzfläche (12) des Stuhls angebracht ist.

3. Stuhl nach einem der Anspruch 1 oder 2,
**dadurch gekennzeichnet, daß** der an der Sitzfläche (12) angebrachte Endbereich (13) des Kopplungselements (10) an einem Befestigungselement (14) der Sitzfläche angebracht ist.

4. Stuhl, nach einem der vorhergehenden Ansprüche,
**dadurch gekenntzeichnet, daß** das Kopplungselement (10) ein Seilzug (11) ist.

5. Stuhl nach Anspruch 4,
**dadurch gekennzeichnet, daß** der Seilzug (11) mindestens ein Arretierungselement zur Einstellung der Lumbalstütze (4) in der entspannten Position aufweist.

6. Stuhl nach einem der vorhergehenden Ansprüche,
**dadurch gekennzeichnet, daß** die Lumbalstütze (4) aus Stützbereichen (6-9) besteht.

7. Stuhl nach einem der vorhergehenden Ansprüche,
**dadurch gekennzeichnet, daß** die Lumbalstütze (4) durch Betätigung des Kopplungselements (10) von einer im wesentlichen gewölbten gespannten in eine im wesentlichen gerade entspannte Position überführbar ist.

8. Stuhl nach einem der vorhergehenden Ansprüche,
**dadurch gekennzeichnet, daß** das Kopplungselement (10) in den Lehnenträger (2) der Rückenlehne integriert ist.

9. Stuhl nach einem Anspruch 8,
**dadurch gekennzeichnet, daß** der Lehnenträger (2) der Rückenlehne eine Ausnehmung (15) zur Aufnahme des Kopplungselements (10) aufweist.

## Claims

1. Chair (1), in particular office chair, with a backrest (3) which is articulated on a carrier (33) via a backrest carrier (2) and has an adjustable lumbar support (4), and with a seat surface (12) which is attached to the carrier (33) such that the inclination position of the backrest (3) and the adjustment position of the lumbar support (4) are coupled to each other via a coupling element (10) in such a manner that a rearwardly directed tilting movement of the backrest (3) causes a change in the adjustment position of the lumbar support (4), in particular relaxation of the lumbar support (4), and a forwardly directed tilting movement of the backrest (3) likewise causes a change in the adjustment position of the lumbar support (4), in particular tensioning of the lumbar support (4), **characterized in that** the backrest carrier (2) of the backrest (3) has an integrated adjustment element (24) for adjusting the height of the backrest (3) in relation to the backrest carrier (2).

2. Chair according to Claim 1, **characterized in that** the coupling element (10) is attached by a first end region to the lumbar support (4) and by a further end region to the seat surface (12) of the chair.

3. Chair according to either of Claims 1 and 2, **characterized in that that** end region (13) of the coupling element (10) which is attached to the seat surface (12) is attached to a fastening element (14) of the seat surface.

4. Chair according to one of the preceding claims, **characterized in that** the coupling element (10) is a cable pull (11).

5. Chair according to Claim 4, **characterized in that** the cable pull (11) has at least one locking element for setting the lumbar support (4) in the relaxed position.

6. Chair according to one of the preceding claims, **characterized in that** the lumbar support (4) comprises supporting regions (6-9).

7. Chair according to one of the preceding claims, **characterized in that** the lumbar support (4) can be transferred by actuation of the coupling element (10) from a substantially curved, tensioned position into a substantially rectilinear, relaxed position.

8. Chair according to one of the preceding claims, **characterized in that** the coupling element (10) is integrated in the backrest carrier (2) of the backrest.

9. Chair according to Claim 8, **characterized in that** the backrest carrier (2) of the backrest has a recess (15) for receiving the coupling element (10).

## Revendications

1. Chaise (1), notamment chaise de bureau, avec un dossier (3) articulé à un support (33) via un support de dossier (2), avec un support lombaire réglable (4) ainsi qu'une surface d'assise (12) disposée au niveau du support (33) de telle sorte que la position d'inclinaison du dossier (3) et la position de réglage du support lombaire (4) sont couplées de telle sorte l'une à l'autre via un élément de couplage (10) qu'un mouvement de bascule vers l'arrière du dossier (3) entraîne une modification de la position de réglage du support lombaire (4), notamment une détente du support lombaire (4), et qu'un mouvement de bascule vers l'avant du dossier (3) entraîne également une modification de la position de réglage du support lombaire (4), notamment une tension du support lombaire (4), **caractérisée en ce que** le support de dossier (2) du dossier (3) comporte un élément de réglage (24) intégré pour le réglage en hauteur du dossier (3) par rapport au support de dossier (2).

2. Chaise selon la revendication 1, **caractérisée en ce que** l'élément de couplage (10) est disposé au niveau du support lombaire (14) avec une première zone d'extrémité et au niveau de la surface d'assise (12) de la chaise avec une autre zone d'extrémité.

3. Chaise selon l'une quelconque des revendications 1 ou 2, **caractérisée en ce que** l'extrémité terminale (13) de l'élément de couplage (10) disposée au niveau de la surface d'assise (12) est disposée au niveau d'un élément de fixation (14) de la surface d'assise.

4. Chaise selon l'une quelconque des revendications précédentes, **caractérisée en ce que** l'élément de couplage (10) est un câble tirant (11).

5. Chaise selon la revendication 4, **caractérisée en ce que** le câble tirant (11) comporte au moins un élément d'arrêt pour régler le support lombaire (14) en position de détente.

6. Chaise selon l'une quelconque des revendications précédentes, **caractérisée en ce que** le support lombaire (4) se compose de zones d'appui (6-9).

7. Chaise selon l'une quelconque des revendications précédentes, **caractérisée en ce que** le support lombaire (4) peut passer par actionnement de l'élément de couplage (10) d'une position de contrainte pour l'essentiel cintrée à une position de détente pour l'essentiel droite.

8. Chaise selon l'une quelconque des revendications précédentes, **caractérisée en ce que** l'élément de couplage (10) est intégré dans le support de dossier (2) du dossier.

9. Chaise selon la revendication 8, **caractérisée en ce que** le support de dossier (2) du dossier comporte un évidement (15) pour loger l'élément de couplage (10).
